# EUROPÄISCHE PATENTSCHRIFT

(11) **EP 0 159 411 B1**
(45) Veröffentlichungstag und Bekanntmachung des Hinweises auf die Patenterteilung: **03.06.1987**
(21) Anmeldenummer: 84116065.8
(22) Anmeldetag: 21.12.1984
(51) Int. Cl.: D04B 1/26, A41B 11/00

(54) **Gestricktes Bekleidungsstück**
Knitted garment
Vêtement tricoté

(30) Priorität: 27.03.1984 CH 1551/84
(43) Veröffentlichungstag der Anmeldung: 30.10.1985
(73) Patentinhaber: Rohner Jacob AG, CH-9445 Rebstein (CH)
(72) Erfinder: Zingg, Peter, CH-9435 Heerbrugg (CH); Lindner, Gottfried, CH-9000 St. Gallen (CH); Mettier, Werner, CH-9442 Berneck (CH)
(74) Vertreter: Rottmann, Richard, Dipl.-Ing.

## Beschreibung

Die Erfindung betrifft ein gestricktes Bekleidungsstück gemäss dem Oberbegriff von Anspruch 1 sowie ein Verfahren zu seiner Herstellung.

Gestrickte Bekleidungsstücke, insbesondere Sportsocken, werden zur Verbesserung des Tragkomforts mit eingestrickten Plüschhenkeln versehen. Diese Plüschhenkel sind im Bereich der Ferse, Fussspitze oder der ganzen Sohle angeordnet und dienen in erster Linie als weiche Unterlage für die Füsse, wobei sie gleichzeitig abgesonderte Feuchtigkeit aufnehmen sollen. Solche Plüschhenkel ergeben ein unruhiges Warenbild und dadurch kein gefälliges Aussehen des Bekleidungsstückes. Ausserdem sind sie nicht strapazierfähig.

In der CH-PS 628197 wird nun vorgeschlagen, die genannten Nachteile durch Verfilzen von an der inneren und äusseren Oberfläche des Zehen-, Sohlen-und Fersenbereiches einer Socke oder eines Kniestrumpfes angeordneten Plüschhenkeln mittels einer Walkbehandlung zu beheben. Die innen und aussen vorhandene Schicht der verfilzten Plüschhenkel hat, verglichen mit Ausführungsformen ohne Verfilzung, ein gefälligeres Aussehen und ist gegen Abnützung beständiger. Diese bekannte Socke vermag jedoch bezüglich Feuchtigkeitsaufnahme nicht zu befriedigen, da sie Feuchtigkeit, in der Art eines Dochtes, aufwärts ableitet, wo sie durch den weitmaschig gestrickten Fussoberteil weggelüftet werden muss. Damit die Dochtwirkung zum Tragen kommt, muss die Socke in den fraglichen Bereichen eine bestimmte Feuchtigkeitssättigung, d.h. einen Grad von Feuchtigkeit, erreicht haben, der vom Träger bereits als unangenehm empfunden wird und der das unerwünschte Wachstum von Mikroorganismen, z.B. von Fusspilz, begünstigt. Ausserdem wird nach mehrmaligem Tragen eine Weiterverfilzung der beiden Plüschschichten und damit eine Versteifung und Verminderung der Elastizität der Socke beobachtet.

Die gleiche Ausführung wird in der NL-A 7 903 715 behandelt, wo im Anspruch 1 als Alternative die Innen- und/oder Aussenseite erwähnt wird, wo weiche Faserschichten gebildet werden. Es geht aber aus der ganzen Beschreibung eindeutig hervor, dass die Anordnung von verfilzten Plüschhenkeln ausschliesslich auf der Aussenseite weder beabsichtigt noch erwähnt ist. Gemäss dieser holländischen Anmeldung bezweckt die Erfindung eine Socke zu schaffen, bei welcher es besonders wichtig ist, dass die Haut der Fusssohle so gut als möglich geschützt wird. Dazu wird eine weiche Unterlage unter dem Fuss geschaffen. Ferner ist es wichtig, dass eine gute Schweissabsorption erfolgt, so dass bei der beschriebenen Socke eine weiche Schicht sowohl an der Innen- als auch an der Aussenseite der entsprechenden Partien der Socke vorhanden ist.

Aufgabe der vorliegenden Erfindung war es deshalb, Socken und andere Strickwaren zu schaffen, deren Plüschschicht neben ihrer Strapazierfähigkeit und Weichheit eine verbesserte, für den Träger befriedigende Feuchtigkeitsaufnahme aufweist, d.h. eine echte Komfortschicht bildet.

Diese Aufgabe wird durch ein gestricktes Bekleidungsstück gelöst, welches die Merkmale des kennzeichnenden Teils von Anspruch 1 aufweist. Bevorzugte Ausführungsformen der Erfindung bilden den Gegenstand der Ansprüche 2-13.

Das Verfahren zur Herstellung des Bekleidungsstückes ist im Anspruch 14 gekennzeichnet. Weitere alternative Merkmale ergeben sich aus den abhängigen Ansprüchen, der Beschreibung und der Zeichnung.

Die einseitig nur auf der dem Körper abgewandten oder Aussenseite des Bekleidungsstückes angeordneten verfilzten Plüschhenkel, die eine Schicht bilden, ergeben zusammen mit der körperseitigen, d.h. inneren Grundmaschen- oder Strickschicht eine Art Klimazone, welche gleichzeitig mit einer guten Feuchtigkeitsaufnahme eine temperaturregulierende Wirkung aufweist, so dass der Träger auch bei stärkerem Schwitzen ein Gefühl von trockener Kleidung empfindet. Im Gegensatz zu der in der CH-PS 628197 beschriebenen Dochtwirkung kann beim vorgeschlagenen Bekleidungsstück die feuchtigkeitsgesättigte Luft nicht nur durch die Grundmaschenschicht, sondern auch durch die lockere Plüschschicht hindurch nach aussen zirkulieren, so dass die Feuchtigkeit abgeführt wird und damit die beobachtete Klimazonenwirkung entsteht. Letztere sorgt, ausser für die Trockenhaltung der Haut, auch für eine angenehme Körpertemperatur.

Diese Klimazonenwirkung wird noch erhöht, wenn die verfilzten d.h. verdichteten Plüschhenkel aus einem Wollgemisch, vorzugsweise aus etwa einem Drittel grober Wolle, z.B. Crossbred-Wolle und etwa zwei Dritteln feiner Wolle, z.B. Merino-Wolle, welche in der Flocke gemischt wurden, besteht. Dabei ist die feine Wolle in erster Linie für die Verfilzung und Verdichtung der verfilzten Plüschschicht, d.h. die Polsterung; und die grobe Wolle für die dauerhafte Elastizität und den Luftgehalt der verfilzten Plüschschicht, d.h. die Klimatisierung, verantwortlich und hemmt eine eventuelle Tendenz zur weiteren Verfilzung und Versteifung der Plüschschicht.

Das Bekleidungsstück kann auf seiner Aussenseite vollständig oder nur an ausgewählten, bestimmten Körperpartien entsprechenden Stellen mit der Schicht verfilzter Plüschhenkel versehen sein. Solche Stellen sind z.B. bei Sportbekleidung Schultern, Ellbogen, Gesäss und Knie, bei Strumpfwaren Fussspitze, Sohle und Ferse oder Ristpartie und Fussspitze. Bei Strumpfwaren wird durch die erfindungsgemässe Ausgestaltung der Fusssohle die Entstehung des unangenehmen Fussbrennens verhindert.

Innerhalb der Plüschschicht können, vorzugsweise längliche, plüschhenkelfreie Zonen angeordnet sein, welche, in der Art eines Luftkanals für vermehrten Luftaustausch und damit für eine Optimierung der Klimazonenwirkung sorgen. Ferner können die Stellen des Bekleidungsstückes, welche einer besonderen Abnützung ausgesetzt sind, mit einer zusätzlichen Kunststoffbeschichtung versehen sein. Diese wird in vorteilhafter Weise am Zehenteil der Socke bzw. des Strumpfes angebracht.

Die erfindungsgemässen Bekleidungsstücke können hergestellt werden, indem man ein Bekleidungsstück mit eingestrickten Plüschhenkeln, dessen Grundmaschenschicht aus einem nicht verfilzbaren Garn, z.B. einem bereits vor dem Stricken filzfrei ausgerüsteten Material besteht, ausschliesslich einer chemischen Behandlung unterwirft. Diese kann in einer alkalischen Verfilzungsbehandlung, in Gegenwart eines vorzugsweise anionischen Netzmittels, bestehen. Auf mechanisches Walken wird verzichtet, wodurch die übliche Oberflächenschädigung der Fasern vermieden und eine lockere, luftdurchlässige Gestaltung der verfilzten Schicht erreicht wird. Die Wechselwirkung der Bekleidungsstücke aufeinander, die vorzugsweise mit nach aussen gewendeter Plüschschicht in die Flotte eingebracht werden, fördert die Verfilzung auf eine sanfte Weise, ohne jedoch eine Oberflächenschädigung zu bewirken.

Die Erfindung wird anhand der Figur, die rein schematisch eine Socke darstellt, weiter veranschaulicht.

Die Socke 1 weist, von oben nach unten, eine Borte 2, ein Rohr 3, eine Ristpartie 4 und eine Fussbereich 5 auf, wobei letzterer eine Sohle 6, einen hochgezogenen Zehenteil 7 und Fersenteil 8 mit umfasst. Die Sohle 6, der Zehenteil 7 und der Fersenteil 8 weisen an ihrer Aussenseite eine Schicht von nicht im einzelnen dargestellten verfilzten Plüschhenkeln auf. Diese Plüschschicht bildet ein elastisches Distanzelement zur Brandsohle des Schuhs, auf das sich der Fuss federnd abstützen kann und verhindert gleichzeitig die Entstehung von Feuchtigkeits- und Wärmestau bzw. im hochgezogenen Fersenteil die Unterkühlung der Achillessehne.

Der Zehenteil 7 weist eine maschengerecht gekettelte Naht 9 auf. Die Borte 2 ist aus mit Polyamid umsponnenen Gummifäden gestrickt. Das darauffolgende Rohr besteht aus 50% Schurwolle und 50% Acrylnitril. Die Ristpartie 4 ist glatt und weist ausser den, wie im Rohr 3 miteinander verzwirnten Schurwolle/Acrylnitrilfäden, einen Polyesterfaden und einen mit Polyamid 6.6 umsponnenen Lycrafaden auf. Letzterer verbessert die Elastizität, d.h. die Anpassungsfähigkeit der Socke an den Fuss, insbesondere im durch Plüschhenkel verdickten Fussbereich 5. Die Zusammensetzung der inneren Grundmaschenschicht des Fussbereiches 5 antspricht jener der Ristpartie 4, deren Fortsetzung er ja bildet, er ist jedoch auf der Aussenseite mit einer Schicht aus verfilzten wollenen Plüschhenkeln versehen.

Der Wollanteil der Grundmaschenschicht wurde bereits vor dem Stricken filzfrei ausgerüstet, so dass er beim Verfilzen der Plüschhenkel unverändert geblieben ist. Ausser der Filzfreiausrüstung des Wollanteils im Grundmaschenteil ist die Socke vorteilhaft mit einer Mottenschutzausrüstung versehen.

Die oben angegebenen Bestandteile der Socke können, mit Ausnahme der Plüschhenkel, die im wesentlichen aus Wolle bestehen müssen, in weitem Rahmen variiert werden, insbesondere können die Wollanteile in Rohr, Ristpartie und Grundmaschenschicht des Fussbereiches durch Baumwolle oder andere, auch synthetische Materialien ersetzt werden. Die Verfilzung der Plüschhenkel erfolgt ausschliesslich auf chemischem Wege.

Die Plüschhenkel der dargestellten Socke wurden in der Waschmaschine in einer alkalischen Sandopan KD enthaltenden Flotte bei 30-40°C während 55 Minuten verfilzt. Auf eine Verfilzung auf mechanischem Wege, z.B. durch Walken, wird ausdrücklich verzichtet. Die Stellen der dargestellten Socke, welche einer besonderen Abnützung ausgesetzt sind, z.B. die Stelle um die grosse Zehe, wird mit einer elastischen Kunststoffbeschichtung versehen, welche in der Form eines Kunststoff-Flecks 10 aufgebügelt wird.

Die erfindungsgemässen Bekleidungsstücke können nicht nur als Sportbekleidung sondern auf allen Gebieten eingesetzt werden, wo gleichbleibende Klimabedingungen auf der Haut erwünscht sind, z.B. als Gesundheitswäsche oder als feine Socken und Strumpfwaren. Sie können innerhalb der Plüschschicht durch Platinenzug erzielte, plüschhenkelfreie Zonen von z.B. 1-2 Maschenbreite aufweisen. Bei Socken und Strumpfwaren kann anstelle der Sohle 6 die Ristpartie 4 und der Zehenteil 7 mit Plüschhenkeln versehen sein. Die letztgenannte Ausführungsform ist besonders für Schifahrer geeignet. Selbstverständlich kann ein Kleidungsstück an seiner Aussenseite auch vollständig mit einer verfilzten Plüschhenkelschicht versehen sein. Die erfindungsgemässe Kombination von verfilztem Plüsch und unverfilzter Grundmaschenschicht bewirkt, ausser der Polsterung und Feuchtigkeitswegführung, auch einen Temperaturausgleich, indem der Luftaustausch, der als Atmungsvorgang betrachtet werden kann, bei höherer Temperatur schneller vor sich geht, was wiederum eine schnellere Verdampfung und damit Abkühlung bewirkt. Ein weiterer Vorteil der erfindungsgemässen Bekleidungsstücke, insbesondere der Strumpfwaren, ist es, dass auch nach mehrfachem Tragen und Waschen keine bemerkenswerte Weiterverfilzung und damit Versteifung der Plüschschicht beobachtet wird, so dass ihre Weichheit, Anpassungsfähigkeit und Klimazonenwirkung auch über eine längere Tragdauer erhalten bleibt. Ausserdem weist das erfindungsgemässe Bekleidungsstück sowohl an seiner mit eingestrickten Plüschhenkeln versehenen Aussenseite, als auch an seiner Innenseite ein geschlossenes sauberes Warenbild auf. Gleichzeitig bildet die plüschhenkelfreie Innenseite eine glatte und damit angenehme Berührungsfläche für die Haut.

## Patentansprüche

1. Gestricktes Bekleidungsstück mit auf einer nicht verfilzten Maschenschicht eingestrickten, verfilzten Plüschhenkeln, dadurch gekennzeichnet, dass die verfilzten Plüschhenkel ausschliesslich auf der dem Körper des Trägers abgewandten Seite der nicht verfilzten Maschenschicht angeordnet sind und eine lockere, luftdurchlässig verfilzte Plüschschicht bilden.

2. Bekleidungsstück nach Anspruch 1, dadurch gekennzeichnet, dass die luftdurchlässig locker verfilzte Plüschhenkelschicht eine Mischung von Wollsorten unterschiedlicher Feinheit enthält.

3. Bekleidungsstück nach Anspruch 2, dadurch gekennzeichnet, dass die luftdurchlässig locker verfilzte Plüschhenkelschicht aus etwa ein Drittel grober und etwa zwei Drittel feiner Wolle besteht.

4. Bekleidungsstück nach Anspruch 3, dadurch gekennzeichnet, dass die luftdurchlässig locker verfilzte Plüschhenkelschicht aus etwa ein Drittel Crossbred-Wolle und etwa zwei Drittel Merino-Wolle besteht, welche in der Flocke gemischt wurden.

5. Bekleidungsstück nach einem der vorangehenden Ansprüche, dadurch gekennzeichnet, dass die luftdurchlässig locker verfilzten Plüschhenkel an bestimmten, einzelnen Körperbereichen entsprechenden Stellen angeordnet sind.

6. Bekleidungsstück nach einem der vorangehenden Ansprüche, dadurch gekennzeichnet, dass dasselbe an Stellen, welche einer besonderen Abnützung ausgesetzt sind, mit einer zusätzlichen, elastisch dehnbaren Kunststoffbeschichtung versehen ist.

7. Bekleidungsstück nach einem der vorangehenden Ansprüche, dadurch gekennzeichnet, dass die Grundmaschenschicht nicht verfilzbar ist.

8. Bekleidungsstück nach einem der vorangehenden Ansprüche, dadurch gekennzeichnet, dass in der von den Plüschhenkeln gebildeten lockeren, luftdurchlässigen Plüschschicht vorzugsweise linienförmige, plüschhenkelfreie Zonen vorgesehen sind.

9. Bekleidungsstück nach einem der vorangehenden Ansprüche, dadurch gekennzeichnet, dass es eine Socke, ein Strumpf oder dergleichen ist.

10. Bekleidungsstück nach Anspruch 9, dadurch gekennzeichnet, dass die luftdurchlässig locker verfilzten Plüschhenkel auf der Ristpartie und auf dem Zehenteil der Socke bzw. des Strumpfes angeordnet sind.

. 11. Bekleidungsstück nach Anspruch 9, dadurch gekennzeichnet, dass die luftdurchlässig locker verfilzten Plüschhenkel an der Sohle, am Zehenteil und am Fersenteil der Socke bzw. des Strumpfes angeordnet sind.

12. Bekleidungsstück nach Anspruch 6, dadurch gekennzeichnet, dass die Kunststoffbeschichtung am Zehenteil der Socke bzw. des Strumpfes angebracht ist.

13. Bekleidungsstück nach einem der vorangehenden Ansprüche, dadurch gekennzeichnet, dass die Grundmaschenschicht eine Elastfaser enthält.

14. Verfahren zur Herstellung eines gestrickten Bekleidungsstückes nach einem der Ansprüche 1 bis 13, aus einer nicht verfilzbaren Grundmaschenschicht, in welcher verfilzbare Plüschhenkel eingestrickt sind, dadurch gekennzeichnet, dass die körperaussenseitig eingestrickten Plüschhenkel durch eine ausschliesslich chemische Behandlung locker und luftdurchlässig verfilzt werden.

15. Verfahren nach Anspruch 14, dadurch gekennzeichnet, dass die chemische Behandlung eine Behandlung mit einer alkalischen Flotte umfasst, die ein anionisches, oberflächenaktives Mittel enthält.

16. Verfahren nach den Ansprüchen 14 und 15, dadurch gekennzeichnet, dass an einer ausgewählten Stelle der Socke bzw. des Strumpfes, ein Verstärkungsfleck aus Kunststoff aufgebügelt wird.

## Claims

1. Knitted article of clothing with interlocked plush loops knitted in on a layer of non-interlocked foundation stitches, characterised in that the interlocked plush loops are located exclusively on the side of the layer of non-interlocked stitches remote from the body of the wearer, and forms a loose plush layer permeable to air.

2. Article of clothing according to Claim 1, characterised in that the loose interlocked plush loops permeable to air contain a mixture of types of wool of varying fineness.

3. Article of clothing according to Claim 2, characterised in that the loose interlocked plush loops permeable to air consist of approximately one third coarse and approximately two thirds fine wool.

4. Article of clothing according to Claim 3, characterised in that the loose interlocked plush loops permeable to air consist of approximately one third cross-bred wool and approximately two thirds merino wool, which were mixed in the flock.

5. Article of clothing according to one of the preceding Claims, characterised in that the loose interlocked plush loops permeable to air are arranged at certain points corresponding to individual areas of the body.

6. Article of clothing according to one of the preceding Claims, characterised in that a points which are subject to particular wear, the article of clothing is provided with an additional elastically extensible synthetic coating.

7. Article of clothing according to one of the preceding Claims, characterised in that the layer of foundation stitches cannot be interlocked.

8. Article of clothing according to one of the preceding Claims, characterised in that provided in the loose plush layer permeable to air formed by the plush loops are preferably linear areas which are free from plush loops.

9. Article of clothing according to one of the preceding Claims, characterised in that it is a sock, stocking or the like.

10. Article of clothing according to Claim 9, characterised in that the loose interlocked plush loops permeable to air are located on the instep part and on the heel part of the sock or stocking.

11. Article of clothing according to Claim 9, characterised in that the loose interlocked plush loops permeable to air are located on the sole, on the toe part and on the heel part of the sock or stocking.

12. Article of clothing according to Claim 6, characterised in that the synthetic coating is provided on the toe part of the sock or stocking.

13. Article of clothing according to one of the preceding Claims, characterised in that the layer of foundation stitches contains an elastic fibre.

14. Method for the production of a knitted article of clothing according to one of the preceding Claims 1 to 13, from a non-interlocked foundation stitches in which interlocked plush loops are knitted, characterised in that the plush loops knitted on the side remote from the body are interlocked loose and permeable to air exclusively by a chemical treatment.

15. Method according to Claim 14, characterised in that the chemical treatment comprises a treatment with an alkaline solution containing an anionic surface-active agent.

16. Method according to Claims 14 and 15, characterised in that at a selected point of the sock or stocking, a strengthening patch of synthetic material is ironed on.

## Revendications

1. Pièce de vêtement tricotée comprenant des boucles en peluche feutrées, tricotées sur une couche de mailles non feutrée, caractérisée en ce que les boucles en peluche feutrées sont disposées exclusivement sur le côté, opposé au corps du porteur, de la couche de mailles non feutrée et en ce qu'elles forment une couche de peluches lâche, feutrée de manière perméable à l'air.

2. Pièce de vêtement suivant la revendication 1, caractérisée en ce que la couche de boucles en peluche, feutrée de façon lâche et perméable à l'air contient un mélange de sortes de laines de différentes finesses.

3. Pièce de vêtement suivant la revendication 2, caractérisée en ce que la couche de boucles en peluche feutrée de manière lâche et perméable à l'air est constituée pour environ un tiers de laine grossière et pour environ deux tiers de laine fine.

4. Pièce de vêtement suivant la revendication 3, caractérisée en ce que la couche de boucles en peluche feutrée de manière lâche et perméable à l'air est constituée pour environ un tiers de laine croisée et pour environ deux tiers de laine mérinos, ces laines ayant été mélangées dans le floc.

5. Pièce de vêtement suivant l'une des revendications précédentes, caractérisée en ce que les boucles en peluche feutrées de manière lâche et perméable à l'air sont disposées en des endroits déterminés qui correspondent à différentes zones du corps.

6. Pièce de vêtement suivant l'une des revendications précédentes, caractérisée en ce qu'elle est pourvue d'une enduction de matière synthétique élastiquement extensible, supplémentaire, aux endroits qui sont soumis à une usure particulière.

7. Pièce de vêtement suivant l'une des revendications précédentes, caractérisée en ce que la couche de mailles de base n'est pas feutrable.

8. Pièce de vêtement suivant l'une des revendications précédentes, caractérisée en ce que des zones exemptes de boucles en peluche, de préférence en forme de lignes, sont prévues dans la couche pelucheuse lâche, perméable à l'air, qui est formée par les boucles en peluche.

9. Pièce de vêtement suivant l'une des revendications précédentes, caractérisée en ce qu'elle est une chaussette, un bas ou une pièce analogue.

10. Pièce de vêtement suivant la revendication 9, caractérisée en ce que les boucles en peluche feutrées de manière lâche et perméable à l'air sont disposées sur la partie de cou-de-pied et sur la partie pour les orteils de la chaussette ou respectivement du bas.

11. Pièce de vêtement suivant la revendication 9, caractérisée en ce que les boucles en peluche feutrées de manière lâche et perméable à l'air sont disposées sur la semelle, la partie pour les orteils et la partie de talon de la chaussette ou respectivement du bas.

12. Pièce de vêtement suivant la revendication 6, caractérisée en ce que l'enduction de matière synthétique est appliquée sur la partie pour les orteils de la chaussette ou respectivement du bas.

13. Pièce de vêtement suivant l'une des revendications précédentes, caractérisée en ce que la couche de mailles de base contient une fibre élastique.

14. Procédé de préparation d'une pièce de vêtement tricotée suivant l'une des revendications 1 à 13, à partir d'une couche de mailles de base non feutrable, dans laquelle sont tricotées des boucles en peluche feutrables, caractérisé en ce que les boucles en peluche tricotées du côté externe par rapport au corps sont feutrées de manière lâche et perméable à l'air par un traitement exclusivement chimique.

15. Procédé suivant la revendication 14, caractérisé en ce que le traitement chimique comprend un traitement à l'aide d'un bain alcalin qui contient un agent tensio-actif anionique.

16. Procédé suivant les revendications 14 et 15, caractérisé en ce qu'une pièce de renforcement en matière synthétique est appliquée par repassage sur un endroit sélectionné de la chaussette ou du bas.
